# EUROPÄISCHE PATENTSCHRIFT

(11) **EP 2 415 526 B1**
(45) Veröffentlichungstag und Bekanntmachung des Hinweises auf die Patenterteilung: **22.09.2021**
(21) Anmeldenummer: 11176415.5
(22) Anmeldetag: 03.08.2011
(51) Int. Cl.: B02C 13/16, B02C 13/282

(54) **Vorrichtung zum Zerkleinern von Material**
Apparatus for milling material
Dispositif de broyage de matériaux

(30) Priorität: 05.08.2010 DE 102010036851
(43) Veröffentlichungstag der Anmeldung: 08.02.2012
(73) Patentinhaber: Müller, Gert, 87477 Moosbach (DE); Jäger, Reinhold, 87448 Waltenhofen (DE)
(72) Erfinder: Müller, Gert, 87477 Moosbach (DE); Jäger, Reinhold, 87448 Waltenhofen (DE)
(74) Vertreter: Hutzelmann, Gerhard

(56) Entgegenhaltungen:
- WO-A1-2010/057604
- DE-A1- 10 326 457
- DE-A1-102008 034 724
- None

## Beschreibung

Die Erfindung bezieht sich auf eine Mühle zum Zerkleinern von Material, insbesondere zum Zerkleinern von Schrott bzw. Elektroschrott und zum Aufschließen dieses Materials mit wenigstens einem Mahlwerk.

Es sind verschiedene derartige Mühlen bekannt, die auch zum Zerkleinern von Elektroschrott genutzt werden.

Beispielsweise ist aus der DE 10 2008 034 724 A1 eine gattungsgemäße Mühle bekannt.

Aus der WO 2010/057604 A1 ist eine weitere Vorrichtung zum Zerkleinern und Aufschließen von Material bekannt.

Alle diese Vorrichtungen weisen jedoch erhebliche Nachteile und Probleme auf.

Die meisten dieser Mühlen sind nicht in der Lage kontinuierlich zu arbeiten und bieten gerade bei Elektroschrott, der nicht nur zerkleinert, sondern nach Möglichkeit auch aufgeschlossen werden soll, um die enthaltenen Rohstoffe zu trennen, keine ausreichende Zerkleinerung.

Aufgabe der Erfindung ist es daher, eine Mühle gemäß dem Oberbegriff des unabhängigen Anspruches vorzuschlagen, die diese Nachteile nicht aufweist und eine homogene Zerkleinerung des Materials ermöglicht.

Diese Aufgabe wird erfindungsgemäß dadurch gelöst, daß die Mühle mit Zerkleinerungswerkzeugen ausgebildet ist, wobei die Mühlachse wenigstens einen vertikalen Anteil aufweist und/oder wenigstens annähernd vertikal steht und daß wenigstens eine Mahlebene, vorzugsweise vier Mahlebenen vorgesehen sind und daß wenigstens für einen Teil der Mahlebenen Roste vorgesehen sind, die Öffnungen zum Durchtreten des Mahlgutes aufweisen, wobei die Öffnungen in den Rosten als Langlöcher ausgebildet sind, wobei diese wenigstens annähernd von den Zerleinerungswerkzeugen überdeckt werden können und daß der Mahlraum in seinem Querschnitt vieleckig ausgebildet ist und daß Widerlager in den einzelnen Mahlebenen vorgesehen sind.

Durch den vertikalen Anteil der Mühlachse und die eine oder mehrere Mahlebenen wird sichergestellt, daß eine auf das Material abgestimmte Zerkleinerung mittels den Zerkleinerungswerkzeugen stattfindet. Die Roste sorgen dafür, daß die Verweildauer des Mahlgutes in einer Mahlebene erhöht wird und sehr genau bestimmbar ist. Zudem kann beispielsweise durch die jeweilige Lochgröße die Größe des resultierenden Mahlgutes mitbestimmt werden. Eine erhöhte Verweildauer sorgt auch für eine bessere Aufschließung des Mahlgutes vor allem bei aus mehreren unterschiedlichen Materialien bestehendem Mahlgut. Mit einer solchen Ausgestaltung der Mahlroste mit Langlöchern wurden sehr gute Mahlergebnisse erzielt. Bei Versuchen mit Elektroschrott, der einen großen Anteil an Kupferkabeln enthält wurde ein feines Granulat erzeugt, das zu einem sehr großen Teil in seine Bestandteile getrennt werden konnte. Der verbleibende Rest ist im Vergleich zu bekannten Verfahren deutlich kleiner. Bei einer vieleckigen Ausgestaltung des Mahlraumes wird zudem das Mahlgut periodisch an den Wänden des Mahlraumes gestaut und so konzentriert den Zerkleinerungswerkzeugen zugeführt. Der vieleckige Mahlraum, zumeist weist dieser acht oder mehr Ecken auf, ist meistens universell einsetzbar. Mit solchen Widerlagern kann eine sehr gute Durchmischung und Zerkleinerung des Mahlgutes erzielt werden.

Dabei hat es sich als sehr vorteilhaft erwiesen, wenn die Zerkleinerungswerkzeuge als Mahlhämmer ausgebildet sind und/oder daß die Zerkleinerungswerkzeuge fliegend an der Mühlachse befestigt sind.

Mit Mahlhämmern wird eine sehr gute und homogene Zerkleinerung erzielt. Zudem sind diese standfest. Durch eine fliegende Lagerung werden die Mahlhämmer bzw. Zerkleinerungswerkzeuge durch Fliehkraft in der vorgesehenen Position gehalten, können aber auch bei zu großen Materialbrocken ausweichen, ohne daß die Mühle blockiert. Trotzdem werden solche zu große Materialbrocken zerkleinert. Eine federnde Lagerung der Zerkleinerungswerkzeuge ist ebenfalls denkbar.

Äußerst vorteilhaft ist es gemäß einer weiteren Ausgestaltung der Erfindung auch, wenn für jede Mahlebene Scheiben, Arme oder andere mit der Mühlachse verbundene Träger vorgesehen sind, die wiederum die Zerkleinerungswerkzeuge tragen.

Durch diese Anordnung und Befestigung der Zerkleinerungswerkzeuge können die Zwerkleinerungswerkzeuge vergleichsweise klein ausgebildet werden. Zudem sind diese auf einfache Art und Weise, sowie kostengünstig austauschbar. Durch die Art der jeweiligen Mahlebene wird auch die Durchtrittsgeschwindigkeit des Mahlgutes durch die jeweilige Ebene mitbestimmt.

Dabei ist es sehr vorteilhaft, wenn die Öffnungen in den Rosten auf die Größe des zu erzeugenden und/oder zu verarbeitenden Mahlgutes abgestimmt sind und wenigstens annähernd dieselbe Größe aufweisen.

Bei einer auf das resultierende Mahlgut abgestimmten Größe der Öffnungen kann sehr feines Mahlgut erzeugt werden, wobei aber dann der Staubanteil zunimmt. Wird die Größe der Öffnungen dagegen auf das zu verarbeitende Mahlgut abgestimmt, wird ein sehr gut aufgeschlossenes Granulat erzeugt, das zudem, vor allem bei weichen Metallen, verkugelt wird. Beide resultierenden Mahlgute sind danach mit bekannten Separationsanlagen sehr gut in ihre Bestandteile trennbar.

Gemäß einer weiteren Fortbildung der Erfindung ist es auch sehr vorteilhaft, wenn die Zerkleinerungswerkzeuge und/oder die Roste austauschbar und/oder wahlweise einsetzbar ausgebildet sind.

Damit können verschlissene Teile leicht ausgetauscht werden.

Ebenfalls sehr vorteilhaft ist es, wenn die Zerkleinerungswerkzeuge in Abstimmung auf das Mahlgut austauschbar sind und/oder aus unterschiedlichen Materialien bestehen.

Damit kann je nach zu verarbeitendem Mahlgut eine passende Kombination aus Rosten und Zerkleinerungswerkzeugen eingesetzt werden. Zudem ist es denkbar, daß die Roste und vor allem die Zerkleinerungswerkzeuge aus verschiedenen Materialien bestehen können. So ist es denkbar, daß zum Beispiel Hartmetall besetzte Werkzeuge bei bestimmtem Mahlgut zum Einsatz kommen. Meistens werden aber elastische Werkzeuge zum Beispiel aus Werkzeugstahl eingesetzt werden.

Eine weitere sehr vorteilhafte Fortbildung der Erfindung liegt auch dann vor, wenn Leiteinrichtungen, die als Leitbleche ausgebildet sein können

Mit solchen Leitblechen kann eine sehr gute Durchmischung und Zerkleinerung des Mahlgutes erzielt werden.

Sehr vorteilhaft ist es erfindungsgemäß auch, wenn eine Mahlgutzuführung und/oder eine Mahlgutabführung vorgesehen ist.

Hierdurch kann die Mühle auf einfache Art und Weise befüllt und entleert werden.

Als sehr vorteilhaft hat es sich auch erwiesen, wenn die Mühle für kontinuierlichen Betrieb ausgebildet ist.

Im folgenden ist die Erfindung anhand eines Ausführungsbeispiels veranschaulicht.

Dabei zeigen:
- Fig. 1: eine Seitenansicht der erfindungsgemäßen Mühle zum Zerkleinern von Material mit einer vertikalen Mahlachse und vier Mahlebenen,
- Fig. 2: eine Schnittdarstellung durch das Mahlwerk,
- Fig. 3: eine Draufsicht auf eine Mahlebene,
- Fig. 4: eine Detailansicht der Mahlraumauskleidung, und
- Fig. 5: eine Detailansicht einer Befestigung für einsetzbare Roste.

Mit 1 ist in Fig. 1 eine Mühle zum Zerkleinern von Material mit einerm Antriebsmotor 2, einer Zuführeinrichtung 3, einem Mahlwerk 4 und einem Auswurf 5 bezeichnet.

Im Mahlwerk 4 ist eine vertikale Mahlachse 6 in einem Mahlraum 7 angeordnet, die vom Antriebsmotor 2 angetrieben werden kann.

Die Mahlachse 6 kann auch aus der vertikalen Richtung heraus geneigt sein. Wesentlich ist, daß die Mahlachse 6 zumindest einen vertikalen Ausrichtungsanteil aufweist.

An der Mahlachse 6 sind in in vier Ebenen kraftschlüssig Scheiben 8 angeordnet, die in der Nähe ihres äußeren Umfanges Mahlhämmer 9 tragen.

Anstelle der Scheiben 8 können auch Arme oder andere Formen eingesetzt werden. Wesentlich ist, daß diese geeignet sind, die auftretenden Kräfte in Form von Fliehkräften durch die Mahlhämmer 9 und auch in Form von in andere Richtungen gerichtete, durch den Zusammenprall der Mahlhämmer 9 mit dem Mahlgut entstehende Kräfte aufzunehmen.

Bei Einsatz von Scheiben 8 wird zudem dafür gesorgt, daß das Mahlgut nicht ungehindert an den Mahlhämmern 9 vorbei gelangen kann, sondern durch diese bearbeitet werden muß.

Die Mahlhämmer 9 sind mit einem Bolzen 10 mit der Scheibe 8 verbunden. Um diesen Bolzen 10 können sich die Mahlhämmer 9 frei drehen.

Wenn die Scheiben 8 rotieren, werden die Mahlhämmer 9 durch die auftretenden Fliehkräfte in eine nach außen gerichtete Arbeitsposition gedreht und dort gehalten.

Wenn die Mahlhämmer 9 mit größeren Brocken und Stücken des nicht dargestellten Mahlgutes zusammentreffen, so können die Mahlhämmer 9 aus der Arbeitsposition ausweichen, wodurch ein Verklemmen und Verstopfen des Mahlwerkes 4 vermieden wird.

Trotzdem wird beim Ausweichen die kinetische Energie des Mahlhammers 9 an das Mahlgut weitergegeben und dieses zerkleinert. Sobald der Mahlgutbrocken überwunden ist, bewegt sich der Mahlhammer durch die Fliehkräfte wieder selbsttätig in die Arbeitsposition.

Eine federbelastete Ausgestaltung der Mahlhämmer 9 ist ebenso denkbar wie eine starre Ausgestaltung.

Die Mahlhämmer 9 sind an der von der Mahlachse 6 abgewandten Seite großflächig und kantig ausgebildet.

Als Gegenstück zu den Mahlhämmern 9 ist eine Mahlraumauskleidung 11 vorgesehen.

Bei längerem Einsatz runden die Mahlhämmer 9 an der Außenseite durch Verschleiß ab, was jedoch deren Funktion nicht beeinträchtigt. Bei übermäßigem Verschleiß, bei dem dann der Abstand zwischen dem Mahlhammer 9 und Mahlraumauskleidung 11 zu groß wird, kann entweder die Position der Mahlhämmer auf der Scheibe 8 verändert und wieder angepasst werden, oder aber die Mahlraumauskleidung 11 nachjustiert werden. Auch ein Wenden der Mahlhämmer 9 ist denkbar, wodurch ein gleichmäßiger Verschleiß sichergestellt wird.

Zudem besteht natürlich die Möglichkeit des Austausches der Mahlhämmer 9 und auch der Mahlraumauskleidung 11.

Die Mahlhämmers 9 sind oftmals aus Werkzeugstahl gefertigt. Es ist aber auch denkbar, daß diese für bestimmtes Mahlgut auch zum Beispiel mit Hartmetall besetzt sind.

Um Unwuchten zu vermeiden werden die Mahlhämmer immer gleichmäßig am Umfang der Scheibe 8 verteilt. Wie im Ausführungsbeispiel dargestellt wird eine symmetrische Anordnung bevorzugt. Es werden oftmals vier Mahlhämmer 9 pro Scheibe 8 vorgesehen. Es sind aber auch zwei oder eine andere Anzahl Mahlhämmer 9 pro Scheibe denkbar.

Die Mahlraumauskleidung 11 kann mit Vorsprüngen 12 besetzt sein. Zwischen diesen Vorsprüngen 12 und den Mahlhämmern 9 wird das Mahlgut zerrieben und verkugelt.

Die Mahlraumauskleidung 11 ist im vorliegenden Ausführungsbeispiel zwölfeckig ausgeführt und weist somit zwölf gerade Abschnitte ab. Durch diese mehreckige Ausgestaltung ändert sich ständig der Abstand zwischen Mahlraumauskleidung 11 und den Mahlhämmern 9. Durch diese Abstandsänderung wird das Mahlgut nicht nur durchmischt, sondern auch noch angehäuft und intensiv bearbeitet. Zudem wird ein verhängen und Verklumpen des Mahlgutes vermieden.

Unter den Mahlhämmem 9, auf gleicher Höhe zu den Scheiben 8 können Roste 13 vorgesehen sein, die sich ringförmig zwischen den Scheiben 8 und der Mahlraumauskleidung 11 erstrecken.

Diese Roste 13 sind gleichmäßig mit Langlöchern 14 versehen, durch die das Mahlgut fallen kann.

Die Roste 13 sorgen dafür, daß sich die Verweildauer des Mahlgutes auf einer Mahlebene erhöht. Das Mahlgut wird dadurch auf dieser Mahlebene intensiver bearbeitet.

Durch die Größe der Langlöcher 14 wird die Verweildauer im wesentlichen bestimmt. Je schmaler die Langlöcher 14 ausgebildet sind, desto länger verweilt das Mahlgut.

Sind die Langlöcher 14 zu klein, so wird das Mahlgut sehr leicht zu unerwünschtem Staub zermalen. Von daher ist eine passende Abstimmung der Größe der Langlöcher 14 absolut notwendig.

Sehr gute Ergebnisse wurden mit Langlöchern 14 in etwa in der Größe des Mahlgutes erzielt.

Andere Formen für die Langlöcher 14 sind denkbar und können in Abhängigkeit vom Mahlgut in der Praxis eingesetzt werden.

Die Roste 13 sitzen in umlaufenden Ausnehmungen 15 der Mahlraumauskleidung 11 und werden mit einer Spanneinrichtung 16 verklemmt und dadurch in der gewünschten Position gehalten.

Ein leichtes Auswechseln der Roste 13 ist somit möglich.

In der vorliegenden Ausgestaltung sind vier Mahlebenen übereinander angeordnet, die jeweils aus einer Scheibe 8 und darauf angeordneten Mahlhämmern 9 bestehen.

Die oberste Mahlebene ist mit vier Mahlhämmern 9 ausgerüstet. In dieser Mahlebene wird eine Grobzerkleinerung vorgenommen.

In den nächsten beiden Mahlebenen ist zusätzlich je ein Rost 13 vorgesehen, der die Verweildauer des Mahlgutes in diesen Ebenen erhöht. Das Mahlgut wird hier zerkleinert, granuliert und verkugelt.

In der untersten Mahlebene, die knapp über dem Boden des Mahlwerkes 4 angeordnet ist, sind in diesem Ausführungsbeispiel zwei Mahlhämmer 9 vorgesehen, die eine Nachverkugelung des Mahlgutes vornehmen und dafür sorgen, daß das Mahlgut dem Auswurf 5 zugeführt wird. Unerwünschte Mahlgutanhäufungen werden vermieden.

Ausführungen des Mahlwerkes 4 mit keinem oder einem Rost 13 sind ebenso denkbar wie Ausführungen mit drei oder vier Rosten bei vier Mahlebenen. Bei mehr oder weniger Mahlebenen kann die Anzahl der Roste ebenso variieren.

Mit der erfindungsgemäßen Mühle 1 wird vorzugsweise Elektroschrott zerkleinert, der Metalle wie Kupfer aus Kupferkabeln, Kunststoffe und andere Materialien enthält.

Die Rohstoffe aus diesem Elektroschrott konnten in der Vergangenheit nur unzureichend zurückgewonnen werden, da diese wertvollen, wiederverwendbaren Rohstoffe nicht vollständig separiert werden konnten.

Mit der erfindungsgemäßen Mühle 1 lassen sich die enthaltenen Stoffe zu einem wesentlich höheren Grad aufschließen. Beim Verkugeln werden zum Beispiel Kupferpartikel in Kugelform gebracht. Diese lassen sich dann nach Verlassen der Mühle 1 mit bekannten Verfahren aus dem Mahlgut herausseparieren, da die Oberfläche dieser Materialien durch die Verkugelung verkleinert wird. Bislang ist die Separation oftmals an einer zu großen Oberfläche der Materialien gescheitert.

Physikalische Separationsmethoden nutzen oftmals die Dichte des jeweiligen Stoffes aus. Dies kann aber nur funktionieren, wenn das Material nicht zum Beispiel als Blättchen mit im Vergleich zu seinem Gewicht sehr großer Oberfläche vorliegt.

Auch andere Mahlgüter, die vorzugsweise Wertstoffe enthalten lassen sich mit der Mühle bearbeiten.

## Patentansprüche

1. Mühle (1) zum Zerkleinern von Material, insbesondere zum Zerkleinern von Schrott bzw. Elektroschrott und zum Aufschließen dieses Materials mit wenigstens einem Mahlwerk, wobei die Mühle (4) mit Zerkleinerungswerkzeugen (9) ausgebildet ist, wobei die Mühlachse (6) wenigstens einen vertikalen Anteil aufweist und/oder wenigstens annähernd vertikal steht und daß wenigstens eine Mahlebene, vorzugsweise vier Mahlebenen vorgesehen sind und daß wenigstens für einen Teil der Mahlebenen Roste (13) vorgesehen sind, die Öffnungen (14) zum Durchtreten des Mahlgutes aufweisen, wobei die Öffnungen (14) in den Rosten (13) als Langlöcher ausgebildet sind, wobei diese wenigstens annähernd von den Zerleinerungswerkzeugen (9) überdeckt werden können und daß der Mahlraum (7) in seinem Querschnitt vieleckig ausgebildet ist **dadurch gekennzeichnet, daß** Widerlager (12) in den einzelnen Mahlebenen vorgesehen sind.

2. Mühle nach Anspruch 1, **dadurch gekennzeichnet, daß** die Zerkleinerungswerkzeuge als Mahlhämmer (9) ausgebildet sind und/oder daß die Zerkleinerungswerkzeuge fliegend an der Mühlachse (6) befestigt sind.

3. Mühle nach Anspruch 1 oder 2, **dadurch gekennzeichnet, daß** für jede Mahlebene Scheiben (8), Arme oder andere mit der Mühlachse (6) verbundene Träger vorgesehen sind, die wiederum die Zerkleinerungswerkzeuge (9) tragen.

4. Mühle nach einem der vorangehenden Ansprüche, **dadurch gekennzeichnet, daß** die Öffnungen (14) in den Rosten (13) auf die Größe des zu erzeugenden und/oder zu verarbeitenden Mahlgutes abgestimmt sind und wenigstens annähernd dieselbe Größe aufweisen.

5. Mühle nach einem der vorangehenden Ansprüche, **dadurch gekennzeichnet, daß** die Zerkleinerungswerkzeuge (9) und/oder die Roste (13) austauschbar und/oder wahlweise einsetzbar ausgebildet sind.

6. Mühle nach einem der vorangehenden Ansprüche, **dadurch gekennzeichnet, daß** die Zerkleinerungswerkzeuge (9) in Abstimmung auf das Mahlgut austauschbar sind und/oder aus unterschiedlichen Materialien bestehen.

7. Mühle nach einem der vorangehenden Ansprüche, **dadurch gekennzeichnet, daß** Leiteinrichtungen, die als Leitbleche ausgebildet sein können, vorgesehen sind.

8. Mühle nach einem der vorangehenden Ansprüche, **dadurch gekennzeichnet, daß** eine Mahlgutzuführung (3) und/oder eine Mahlgutabführung (5) vorgesehen ist.

9. Mühle nach einem der vorangehenden Ansprüche, **dadurch gekennzeichnet, daß** die Vorrichtung (1) für kontinuierlichen Betrieb ausgebildet ist.

## Claims

1. Mill (1) for the comminution of material, particularly for comminuting scrap or electrical waste and for breaking down this material by at least one grinding mechanism, wherein the mill (4) is constructed with comminuting tools (9), wherein the mill axle (6) has at least a vertical component and/or stands at least approximately vertically and that at least one grinding plane, preferably four grinding planes, is or are provided and that gratings (13), which have openings (14) for the passage of the ground material, are provided for at least a part of the grinding planes, wherein the openings (14) in the gratings (13) are formed as slots, wherein these can be covered at least approximately by the grinding tools (9) and that the grinding space (7) is formed to be polygonal in its cross-section, **characterised in that** abutments (12) are provided in the individual grinding planes.

2. Mill according to claim 1, **characterised in that** the comminuting tools are constructed as grinding hammers (9) and/or that the comminuting tools have cantilever attachment to the mill axle (6).

3. Mill according to claim 1 or 2, **characterised in that** discs (8), arms or other supports connected with the mill axle (6) are provided for each grinding plane and in turn carry the comminuting tools (9).

4. Mill according to any one of the preceding claims, **characterised in that** the openings (14) in the gratings (13) are matched to the size of the ground material to be generated and/or worked and have at least approximately the same size.

5. Mill according to any one of the preceding claims, **characterised in that** the comminuting tools (9) and/or the gratings (13) are constructed to be exchangeable and/or selectably usable.

6. Mill according to any one of the preceding claims, **characterised in that** the comminuting tools (9) are exchangeable in adaptation to the ground material and/or consist of different materials.

7. Mill according to any one of the preceding claims, **characterised in that** guide devices, which can be constructed as guide plates, are provided.

8. Mill according to any one of the preceding claims, **characterised in that** a ground material feed (3) and/or a ground material discharge (5) is or are provided.

9. Mill according to any one of the preceding claims, **characterised in that** the device (1) is constructed for continuous operation.

## Revendications

1. Broyeur (1) dévolu à la fragmentation d'un matériau et notamment conçu pour fragmenter, respectivement, des matériaux mis au rebut ou des déchets électroniques, et pour dissocier ce matériau à l'aide d'au moins un mécanisme de broyage, le broyeur (1) étant équipé d'outils de fragmentation (9), l'axe (6) dudit broyeur présentant au moins une composante verticale et/ou se dressant au moins approximativement dans le sens vertical, au moins un plan de broyage, de préférence quatre plans de broyage étant alors prévu(s), sachant que des grilles (13), prévues pour au moins une partie desdits plans de broyage, sont munies d'ouvertures (14) destinées au passage de la matière à broyer, sachant que lesdites ouvertures (14), pratiquées dans lesdites grilles (13), sont ménagées sous la forme de trous oblongs, lesquels peuvent être au moins approximativement recouverts par lesdits outils de fragmentation (9), la chambre de broyage (7) étant de réalisation polygonale en coupe transversale,
**caractérisé par le fait que** des contre-butées (12) sont prévues dans les plans de broyage individuels.

2. Broyeur selon la revendication 1, **caractérisé par le fait que** les outils de fragmentation sont réalisés sous la forme de marteaux de broyage (9) ; et/ou **par le fait que** lesdits outils de fragmentation sont fixés de manière flottante à l'axe (6) dudit broyeur.

3. Broyeur selon la revendication 1 ou 2, **caractérisé par** la présence de disques (8), de bras ou d'autres supports reliés à l'axe (6) dudit broyeur et portant, à leur tour, les outils de fragmentation (9).

4. Broyeur selon l'une des revendications précédentes, **caractérisé par le fait que** les ouvertures (14) pratiquées dans les grilles (13) sont coordonnées avec la taille de la matière à broyer, devant être produite et/ou traitée, et présentent au moins approximativement la même taille.

5. Broyeur selon l'une des revendications précédentes, **caractérisé par le fait que** les outils de fragmentation (9) et/ou les grilles (13) sont de réalisation interchangeable et/ou utilisable sélectivement.

6. Broyeur selon l'une des revendications précédentes, **caractérisé par le fait que** les outils de fragmentation (9) sont interchangeables en coordination avec la matière à broyer, et/ou consistent en des matériaux différents.

7. Broyeur selon l'une des revendications précédentes, **caractérisé par** la présence de dispositifs de guidage pouvant être réalisés sous la forme de tôles de guidage.

8. Broyeur selon l'une des revendications précédentes, **caractérisé par** la présence d'une alimentation (3) en matière à broyer et/ou d'une évacuation (5) de matière broyée.

9. Broyeur selon l'une des revendications précédentes, **caractérisé par le fait que** le dispositif (1) est réalisé en vue d'un fonctionnement en continu.
